# EUROPÄISCHE PATENTANMELDUNG

(11) **EP 2 497 881 A2**
(43) Veröffentlichungstag der Anmeldung: **12.09.2012**
(21) Anmeldenummer: 12152642.0
(22) Anmeldetag: 26.01.2012
(51) Int. Cl.: E05B 1/00, F25D 23/02

(54) **Türgriff für ein Haushaltsgerät**

(30) Priorität: 15.02.2011 DE 102011004136
(71) Anmelder: BSH Bosch und Siemens Hausgeräte GmbH, 81739 München (DE)
(72) Erfinder: Bambach, Franz, 69242 Mühlhausen (DE); Legner, Christian, 73447 Oberkochen (DE); Wlczek, Christian, 81249 München (DE)

(57) **Zusammenfassung**

Die Erfindung betrifft ein Haushaltsgerät mit einer Gerätetür (1), deren Türgriff (3) ein Griffstück (7) aufweist, das über zumindest einen Griffstückhalter (5) mit der Gerätetür (1) verbunden ist, welches Griffstück (7) ein langgestrecktes Profilteil mit einem unrunden Querschnittsprofil ist, das in einer Längserstreckungsrichtung (x) des Profilteils konstant bleibt. Erfindungsgemäß variiert das in der Längserstreckungsrichtung (x) konstante Querschnittsprofil des Profilteils zumindest abschnittsweise in einer Drehwinkellage (α).

## Beschreibung

Die Erfindung betrifft ein Haushaltsgerät mit einem Türgriff nach dem Oberbegriff des Patentanspruches 1 sowie ein Verfahren zur Herstellung eines solchen Türgriffes nach dem Oberbegriff des Patentanspruches 10.

Zum Öffnen oder Schließen einer Gerätetür eines Haushaltsgerätes weist diese einen Türgriff aus, der als ein Designelement an der Türfront der Gerätetür befestigt und mehrteilig aus Kunststoff- und/oder Metallelementen zusammengesetzt sein kann.

Aus der DE 20 2007 013 032 U1 ist ein gattungsgemäßes Haushaltsgerät bekannt, dessen Gerätetür einen solchen Türgriff aufweist. Der Türgriff besteht aus einem vertikal angeordneten Griffstück, das als ein langgestrecktes Profilteil an seinen oberen und unteren Stirnseiten zwischen Griffstückhaltern eingesetzt ist, die an der Gerätetür montiert sind. Das Griffstück ist hier ein hohlzylindrisches Griffrohr mit kreisförmigem Querschnitt, der in der Axialrichtung des Griffrohres gleichbleibend konstant ist.

Die Aufgabe der Erfindung besteht darin, ein Haushaltsgerät sowie ein Verfahren zur Herstellung eines solchen Haushaltsgerätes bereitzustellen, bei dem die Griffhaptik des Türgriffes in geometrisch sowie fertigungstechnisch einfacher Weise verbessert werden kann.

Die Aufgabe ist durch die Merkmale des Patentanspruches 1 oder des Patentanspruches 10 gelöst. Bevorzugte Weiterbildungen der Erfindung sind in den Unteransprüchen offenbart.

Erfindungsgemäß wird ein Türgriff vorgesehen, der an einer Gerätetür eines Haushaltsgerätes montierbar ist. Der Türgriff weist ein Griffstück, das vom Benutzer umgriffen werden kann, sowie zumindest einen Griffstückhalter auf, der das Griffstück mit der Gerätetür verbindet. Die Erfindung beruht auf dem Sachverhalt, dass im Haushaltsgerätebereich Griffstücke mit rundem Querschnittsprofil im Hinblick auf die haptische Wahrnehmung vom Benutzer als nicht angenehm empfunden werden. Zur einfachen Steigerung der Griffhaptik wird daher anstelle eines Profilteils mit rundem Querschnittsprofil ein Profilteil mit einem unrunden Querschnittsprofil als Griffstück verwendet. Darüber hinaus wird die Griffhaptik dadurch verbessert, dass das in der Längserstreckungsrichtung konstante Querschnittsprofil der Profilleiste zumindest abschnittsweise in seiner Drehwinkellage variiert. Durch ein solches einfaches Variieren der Drehwinkellage des Querschnittsprofils in der Griffstück-Längsrichtung kann die Fingerführung beträchtlich verbessert werden, wodurch die Griffhaptik des Türgriffes vom Benutzer als angenehm und hochwertig empfunden wird.

Das erfindungsgemäße Haushaltsgerät wird zur Haushaltsführung eingesetzt und kann beispielhaft ein Kältegerät sein, wie etwa ein Kühlschrank, ein Gefrierschrank, eine Gefriertruhe, ein Weinlagerschrank oder eine Kühl-/Gefrierkombination.

Um dem Benutzer beim Umgreifen des Griffstückes eine angenehme Fingerführung zu geben, kann das unrunde Querschnittsprofil des Profilteils zumindest eine in der Längserstreckungsrichtung verlaufende Außenkante aufweisen, die von den Fingern des Benutzers hintergriffen werden kann. Die Außenkante des Profilteils kann sich in der Längserstreckungsrichtung zumindest teilweise helixartig entlang einer Schraubenlinie um die Längsachse des Profilteils ziehen.

In einer besonders stabilen Ausführung kann das langgestreckte Griffstück an seinen beiden stirnseitigen Enden jeweils an einem Griffstückhalter montiert sein, wodurch zwischen der Türfront, dem langgestreckten Griffstück und den beiden oberen und unteren Griffstückhaltern ein offener Durchgriffbereich für den Benutzer bereitgestellt wird. Bevorzugt ist es, wenn sich die Drehwinkellage des Querschnittsprofils des Profilteils über die gesamte freie Grifflänge, das heißt zwischen den beiden Griffstückhaltern in vorgegebener Weise ändert. Die Änderung der Drehwinkellage des Querschnittsprofils kann in der Längserstreckungsrichtung des Profilteils bevorzugt gleichmäßig erfolgen. Optional kann sich dabei lediglich über eine Teillänge der gesamten freien Grifflänge die Drehwinkellage des Querschnittprofils ändern.

Das Profilteil kann aus einem Vollmaterial oder einem Hohlmaterial gefertigt sein. Als bauteiltechnisch besonders bevorzugt hat sich ein hohlzylindrisches Profilteil mit in Umfangsrichtung konstanter Wandstärke erwiesen.

Die in der Längserstreckung variierende Drehwinkellage des Querschnittprofils kann in unterschiedlichen Fertigungsarten erzielt werden. Beispielhaft kann die spezielle Kontur des Profilteils durch ein Innenhochdruckumformen erzeugt werden, bei dem das Profilteil als ein Gasinnendruckteil gespritzt werden kann. Hierzu ist jedoch eine fertigungstechnisch aufwändige Innenhochdruckumform-Anlage erforderlich. Vor diesem Hintergrund ist es bevorzugt, wenn das Profilteil zunächst in einer Grundausführung ohne einer, entlang der Griffstück-Längsachse variierenden Drehwinkellage des Querschnittsprofils bereitgestellt wird. Die Drehwinkellage des Querschnittprofils in der Längsachse kann dann in einem weiteren Fertigungsschritt durch ein Verwinden oder Tordieren geändert werden, bei dem das Profilteil an zwei voneinander beabstandeten Stellen gegenläufig unter plastischer Verformung verdreht wird. Eine solche, durch Verwinden erfolgende plastische Verformung hat zudem den Vorteil, dass im Kunststoff-oder Metallmaterial des Griffstückes zu einer Gefügeänderung im Material kommen kann. Die Gefügeänderung kann die Materialsteifigkeit des Griffstückes weiter erhöhen.

Dieses Herstellungsverfahren hat zusätzlich den Vorteil, dass das Profilteil als ein Zuschnitt aus einem durch Strangpressen gefertigten Endlosstrang bzw. Strangteil mit einer beliebig vorgebbaren Zuschnittlänge zugeschnitten werden kann. Je nach beabsichtigter Griffhöhe kann somit die Zuschnittlänge variiert werden. Das nachfolgend durchgeführte Verwinden oder Tordieren kann in einer technisch einfach ausführbaren Spanneinrichtung erfolgen, bei der die endgültige Außenkontur des langgestreckten Griffstückes hergestellt werden kann. Beispielhaft können die beiden Endstücke des zugeschnittenen Profilteils jeweils in gegenüberliegende Werkzeugansätze der Spanneinrichtung festgespannt und in gegenläufigen Drehrichtungen gegeneinander verdreht bzw. tordiert werden, bis sich der vorgegebene Drehwinkel zwischen den beiden Endstücken des langgestreckten Profilteils durch plastische Verformung einstellt.

Im Hinblick auf eine besonders vorteilhafte Griffhaptik hat sich eine Profil-Geometrie als vorteilhaft erwiesen, bei der im Querschnitt betrachtet ein halbkreisförmiges Kreissegment mit vorgegebenen Radius in etwa rechtwinklig in zwei davon nach innen abgewinkelte Wandsegmente übergeht. Die Wandsegmente können in etwa gleichschenklig sein und stumpfwinklig miteinander an einer Übergangskante verbunden sein. Eines dieser Wandsegmente kann bevorzugt geringfügig nach außen geschwungen sein, während das andere Wandsegment geringförmig nach innen geschwungen sein kann, wodurch sich eine in der Längserstreckungsrichtung rinnenförmige Finger-Mulde für die Fingerkuppen des Benutzers ergibt. Die beiden Wandsegmente können in der

Längserstreckungsrichtung sich entlang einer Schraubenlinie erstrecken.

Nachfolgend ist ein Ausführungsbeispiel der Erfindung anhand der beigefügten Figuren beschrieben.

Es zeigen:
- Fig. 1: in einer perspektivischen Vorderansicht den an einer Gerätetür eines Haushaltsgerätes montierten Türgriff;
- Fig. 2: das Griffstück in Alleinstellung;
- Fig. 3: eine Seitenansicht vom stirnseitigen Ende des Griffstückes;
- Fig. 4 und 5: jeweils Ansichten, die ein Herstellungsverfahren des Griffstückes veranschaulichen.

In der Fig. 1 ist in einer Teilansicht von vorne ein Kältegerät mit einer um eine vertikale Schwenkachse S seitlich am Gerätekorpus des Kältegerätes angelenkten Gerätetür 1 gezeigt. Die Gerätetür 1 weist in der Geräteseitenrichtung gegenüberliegend zur Schwenkachse S einen Türgriff 3 auf. Der Türgriff 3 ist mehrteilig aus einem oberen und einem unteren Griffstückhalter 5 sowie einem zwischengesetzten Griffstück 7 aufgebaut, das vorliegend ein hohlzylindrisches Griffrohr aus einem Kunststoffmaterial ist. Alternativ kann das Griffrohr auch aus Metall gefertigt sein. Die oberen und unteren Griffstückhalter 5 sind in Schraubverbindung 6 mit dem Seitenrand 8 der Gerätetür 1. Zudem halten die Griffstückhalter 5 in der, in der Fig. 1 gezeigten Zusammenbaulage das Griffrohr 7 in der Bautiefenrichtung y beabstandet von der Türfront 10 der Gerätetür 1, so dass sich zwischen der Gerätetür 1 und dem Griffrohr 1 ein offener Durchgriffsbereich ergibt.

Die spezielle Geometrie des Griffrohres 7 ist nachfolgend anhand der Fig. 2 und 3 beschrieben. So weist das hohlzylindrisch gestaltete Griffrohr 7 ein unrundes Querschnittsprofil auf, das gemäß der Fig. 3 aus einem halbkreisförmigen Kreissegment 9 mit einem Kreisradius r besteht. Das Kreissegment 9 geht in der Umfangsrichtung an jeweils in etwa rechtwinklig ausgeführten Außenkanten 11 in zwei Wandsegmente 13, 15 über. Die beiden Wandsegmente 13, 15 sind in etwa gleichschenklig ausgeführt und gegenüberliegend zu den eher spitzwinkligen Außenkanten 11 an einer stumpfwinkligen Übergangskante 17 miteinander verbunden. Dabei ist das in der Fig. 3 gezeigte obere Wandsegment 13 leicht nach außen geschwungen, während das in der Fig. 3 zum rechten Seitenrand weisende Wandsegment 15 leicht nach innen geschwungen ist, wodurch sich eine Finger-Mulde 19 ergibt, in die die Fingerkuppen des Benutzers eingreifen können. Das so konfigurierte spezielle unrunde Querschnittsprofil des Griffrohres 7 ist gemäß der Fig. 2 entlang der gesamten Längserstreckungsrichtung x des Griffrohrs 7 konstant ausgeführt. Lediglich die Drehwinkellage α des ansonsten konstanten Querschnittprofils ändert sich über die gesamte Griffstück-Länge I in gleichmäßiger Weise. Dadurch ergibt sich eine geometrisch einfach gestaltete Außenkontur des Griffrohrs 7, die beim Ergreifen des Griffrohres 7 eine angenehme Griffhaptik sowie eine angenehme Fingerführung ermöglicht.

In der Zusammenbaulage sind jeweils einander zugewandte, nicht dargestellte Steckansätze der oberen und unteren Griffstückhalter 5 in die stirnseitigen Enden 23 des Griffrohrs 7 eingesteckt. Die beiden stirnseitigen Enden 23 des Griffrohrs 7 sind in der Fig. 1 und 2 in der Längsrichtung x mit Wandsegmenten 25 verlängert, die eine frontseitige Stirnwand des oberen/unteren Griffstückhalters 5 sichtgeschützt überdecken.

Anhand der Fig. 4 und 5 sind nachfolgend Verfahrensschritte zur Herstellung des in der Fig. 2 und 3 gezeigten Griffrohres 7 beschrieben. So ist das Griffrohr 7 ein Zuschnittteil, das aus einem in einer Fertigungsrichtung F langgestreckten Endlosstrang 21 mit einer vorgegebenen Zuschnittlänge a zugeschnitten wird. Der Endlosstrang 21 ist in der Fertigungsrichtung F mit einem konstanten Querschnittsprofil ausgeführt, wobei dessen Drehwinkellage in der Fertigungsrichtung F noch konstant ist. Anschließend wird das Zuschnittteil in eine nicht weiter gezeigte Spanneinrichtung gegeben, in der das Zuschnittteil an seinen stirnseitigen gegenüberliegenden Enden 23 fixiert wird. Die beiden stirnseitigen Enden 23 des Griffrohres 7 werden dann in gegenläufigen Drehrichtungen unter plastischer Verformung des Zuschnittteils zueinander verdreht bzw. tordiert. Auf diese Weise wird in fertigungstechnisch einfacher Weise die Drehwinkellage α des Querschnittprofils über die gesamte Grifflänge I zwischen den beiden stirnseitigen Griffrohr-Enden 23 mit gleichmäßiger Steigung geändert.

Anschließend wird das so gefertigte Profilteil stirnseitig mit den beiden Griffstückhaltern 5 zusammengebaut und wird dieser Bauteilverbund in Schraubverbindung 6 mit der Gerätetür 1 gebracht.

### BEZUGSZEICHENLISTE

- 1: Gerätetür
- 3: Türgriff
- 5: Griffstückhalter
- 6: Schraubverbindung
- 7: Griffrohr
- 8: Türseitenrand
- 9: Kreissegment
- 10: Türfront
- 11: Außenkanten
- 13, 15: Wandsegmente
- 17: stumpfwinklige Übergangskante
- 19: Finger-Mulde
- 21: Endlosstrang
- 23: stirnseitige Enden
- 25: Wandsegmente
- F_{T}: Torsionskräfte
- a: Zuschnittlänge
- I: Grifflänge
- r: Kreisradius
- α: Drehwinkel

## Patentansprüche

1. Haushaltsgerät mit einer Gerätetür (1), deren Türgriff (3) ein Griffstück (7) aufweist, das über zumindest einen Griffstückhalter (5) mit der Gerätetür (1) verbunden ist, welches Griffstück (7) ein langgestrecktes Profilteil mit einem unrunden Querschnittsprofil ist, das in einer Längserstreckungsrichtung (x) des Profilteils konstant bleibt, **dadurch gekennzeichnet, dass** das in der Längserstreckungsrichtung (x) konstante Querschnittsprofil des Profilteils zumindest abschnittsweise in einer Drehwinkellage (α) variiert.

2. Haushaltsgerät nach Anspruch 1, **dadurch gekennzeichnet, dass** das unrunde Querschnittsprofil zumindest eine in der Längserstreckungsrichtung verlaufende Außenkante (11) aufweist, die in der Längserstreckungsrichtung (x) zumindest teilweise entlang einer Schraubenlinie verläuft.

3. Haushaltsgerät nach Anspruch 1 oder 2, **dadurch gekennzeichnet, dass** das Griffstück (7) an seinen beiden Enden (23) jeweils an einem Griffstückhalter (5) montiert ist, und dass insbesondere die Drehwinkellage (α) des Querschnittsprofils über die gesamte freie Grifflänge (I) zwischen den beiden Griffstückhalter (5) variiert.

4. Haushaltsgerät nach einem der Ansprüche 1 bis 3, **dadurch gekennzeichnet, dass** die Änderung der Drehwinkellage (α) des Querschnittsprofils in der Längserstreckungsrichtung (x) gleichmäßig ist.

5. Haushaltsgerät nach einem der Ansprüche 1 bis 4, **dadurch gekennzeichnet, dass** das Profilteil ein hohlzylindrisches Griffrohr ist.

6. Haushaltsgerät nach einem der vorhergehenden Ansprüche, **dadurch gekennzeichnet, dass** die Drehwinkellage (α) des Querschnittsprofils des Profilteils durch ein Verwinden oder Tordieren variierbar ist, bei dem das Profilteil an zwei voneinander beabstandeten Stellen gegenläufig unter plastischer Verformung des Profilteils verdrehbar ist.

7. Haushaltsgerät nach einem der vorhergehenden Ansprüche, **dadurch gekennzeichnet, dass** das Profilteil ein Zuschnitt ist, der aus einem Endlosstrang (21) mit vorgegebener Zuschnittlänge (a) zuschneidbar ist.

8. Haushaltsgerät nach einem der vorhergehenden Ansprüche, **dadurch gekennzeichnet, dass** das als Griffrohr ausgebildete Griffstück (7) im Querschnittsprofil ein halbkreisförmiges Wandsegment (9) aufweist, das über Außenkanten (11) in, insbesondere gleichschenklige Wandsegmente (13, 15) übergeht, die an einer stumpfwinkligen Übergangskante (17) miteinander verbunden sind.

9. Haushaltsgerät nach Anspruch 8, **dadurch gekennzeichnet, dass** eines der Wandsegmente (13, 15) radial nach außen gewölbt ist und/oder das andere Wandsegment (15) zur Bildung einer Finger-Mulde (19) radial nach innen gewölbt ist.

10. Verfahren zur Herstellung eines Haushaltsgeräts, insbesondere nach einem der vorhergehenden Ansprüche, bei dem ein Griffstück (7) eines Türgriffs (3) aus einem langgestreckten Profilteil hergestellt wird, das ein unrundes Querschnittsprofil aufweist, das in einer Längserstreckungsrichtung (x) des Profilteils konstant ist, **dadurch gekennzeichnet, dass** zur Steigerung der Griffhaptik das in der Längserstreckungsrichtung (x) konstante Querschnittsprofil des Profilteils in einer Drehwinkellage (α) variiert wird.
